# EUROPÄISCHE PATENTSCHRIFT

(11) **EP 1 055 788 B1**
(45) Veröffentlichungstag und Bekanntmachung des Hinweises auf die Patenterteilung: **07.05.2008**
(21) Anmeldenummer: 00101034.7
(22) Anmeldetag: 20.01.2000
(51) Int. Cl.: E05B 27/00

(54) **Flachschlüssel und Zylinderschloss**
Flat key and cylinder lock
Clé plate et serrure cylindrique

(30) Priorität: 26.05.1999 AT 93899
(43) Veröffentlichungstag der Anmeldung: 29.11.2000
(73) Patentinhaber: EVVA-WERK Spezialerzeugung von Zylinder- und Sicherheitsschlössern Gesellschaft m.b.H. & Co. KG, 1120 Wien (AT)
(72) Erfinder: Prunbauer, Kurt, 3130 Herzogenburg (AT)
(74) Vertreter: Puchberger, Peter

(56) Entgegenhaltungen:
- EP-A- 0 613 987
- AT-B- 396 501
- CH-A- 689 493
- GB-A- 2 118 620
- US-A- 4 098 104
- US-A- 4 434 636
- US-A- 5 067 335

## Beschreibung

Die Erfindung betrifft einen Flachschlüssel für ein Zylinderschloss wobei der FlachSchlüssel am Schlüsselbart wenigstens zwei Steuerkurven mit Schlüsselsteuerflächen aufweist, die von Kernstiften an Abtaststellen abtastbar sind und die Steuerkurven zu beiden Seiten unmittelbar entlang der Mittellängsebene des Schlüssels angeordnet sind und der Schlüssel gegebenenfalls im Rückenbereich Längsprofilnuten und/oder Rippen aufweist, wobei der Schlüsselbart durch je zwei Steuerkurven entlang der Mittellängsebene des Schlüssels gebildet ist und die erste linke und erste rechte Steuerkurve unmittelbar nebeneinander entlang der Mittellängsebene liegen und die zweite linke und zweite rechte Steuerkurve parallel zur Mittellängsebene angeordnet sind und wobei der mittlere Bereich jeder Flachseite des Schlüssels frei von den wirksamen Schlüsselbart bildenden Steuerkurven ist. Weiters betrifft die Erfindung ein Zylinderschloss.

Aufgabe der vorliegenden Erfindung ist es, eine Schlüssel- und Schloßkonstruktion vorzusehen, die hohe Variationszahlen ermöglicht und trotzdem funktionssicher im täglichen Gebrauch ist. Die Schloßteile sollen billig in der Herstellung sein und nur wenige verschiedene Bauteile umfassen. Weiters ist eine möglichst hohe Sicherheit gegen Nachsperren und Picking vorzusehen. Bisherige Schlüssel und Zylinderschlösser der eingangs genannten Art erfüllen diese Anforderungen nur in unzureichendem Ausmaß.

Der EP 851 079 A1 ist ein Schlüssel zu entnehmen, der am Schlüsselbart in herkömmlicher Weise mit Schlüsselkerben versehen ist, die von geteilten Zuhaltungsstiften abgetastet werden. Der Schlüsselbart bildet somit eine Steuerkurve. Zusätzlich dazu ist im Rückenbereich des Schlüssels an einer Seite eine Steuerkurve für zusätzliche Kernstifte angeordnet. Diese Kombination von herkömmlichen Zuhaltungsstiften mit Kernstiften ist aber nachteilig, da die Variationsmöglichkeiten eingeschränkt sind.

Die Erfindung geht aus von der Schlüssel- und Schloßkonstruktion gemäß CH 689 493 A5. Aus dieser ist bekannt geworden am Schlüsselbart je zwei Steuerkurven entlang der Mittellängsebene des Schlüssels vorzusehen, wobei die Abtaststellen an den Steuerkurven für die Kernstifte zu beiden Seiten der Mittellängsebene des Schlüssels den gleichen Abstand von der Schlüsselspitze haben. Demzufolge liegen die Kernstifte im Zylinderkern zu beiden Seiten des Schlüsselkanals jeweils auf gleicher Höhe. Dies bedeutet für das Schloß eine Erhöhung der Zahl der verschiedenen Bauteile, da linke und rechte Kernstifte hergestellt und gelagert werden müssen. Am Schlüssel ist die Sicherheit vor unbefugter Nachfertigung herabgesetzt und die mögliche Variationszahl erniedrigt.

Die AT 396 501 B und US 4,098,104 zeigen Schlüssel und Schlösser, wobei immer die Flachseiten der Schlüssel seitlich von Abtast- und Sperrelementen abgetastet werden. Diese Schlüssel haben keinen Schlüsselbart und die Schlösser demzufolge auch keine Kernstifte, die die Steuerkurven des Schlüsselbartes abtasten können und die in Kernstiftbohrungen parallel zum Schlüsselkanal bewegt werden.

Der erfindungsgemäße Flachschlüssel ist dadurch gekennzeichnet, dass die Abtaststellen der Steuerkurven zu beiden Seiten der Mittellängsebenein deren Längserstreckung versetzt zueinander sind.

Das Zylinderschloß mit Zylindergehäuse und darin verdrehbarem Zylinderkern, der einen Schlüsselkanal zur Aufnahme eines Flachschlüssels nach einem der Ansprüche 1 oder 2 aufweist, wobei zu beiden Seiten des Schlüsselkanals vom Schlüssel gesteuerte verschiebbare Kernstifte und je ein deren Verschiebestellung abtastendes Sperrelement vorgesehen sind, und jedem Sperrelement eine Rastausnehmung des Zylindergehäuses zugeordnet ist, wobei die Kernstifte in im wesentlichen parallel zum Schlüsselkanal angeordneten Kernstiftbohrungen verschiebbar sind und an ihrem einen Ende eine in den Schlüsselkanal ragende Abtastnocke aufweist, die Kernstifte federnd vorgespannt sind und sie an ihren vom Schlüsselkanal abgewandten Flanken wenigstens eine Freigabenut für den Eingriff der Abtastzapfen der Sperrelemente aufweisen, und wobei in den Kernstiftbohrungen zu beiden Seiten des Schlüsselkanals je eine Reihe mehrerer Kernstifte vorgesehen ist, deren Abtastnocken entweder bis zur oder nahe an die Mittellängsebene des Schlüsselkanals reichen, die Abtaststellen der ersten Steuerkurve abtasten, welche entlang der Mittellängsebene gebildet sind, oder die in einem Abstand von der Mittellängsebene enden und durch Abtaststellen der zweiten Steuerkurve des Schlüssels gesteuert sind, ist dadurch gekennzeichnet, dass die beiden Reihen der Kernstiftbohrungen zu beiden Seiten des Schlüsselkanalsin Längsrichtung der Mittellängsebene des Schlüsselkanals zueinander versetzt sind.

Im Folgenden wird die Erfindung anhand der Fig. 1 bis 14 beispielsweise näher beschrieben. Die Fig. 1 zeigt einen Querschnitt durch das erfindungsgemäße Schloß und Fig. 2 den gleichen Schnitt in anderer Funktionsstellung des Zylinderkerns. Fig. 3 zeigt abgebrochen eine Aufsicht auf den Zylinderkern. Die Fig. 4 bis 6 zeigen einander zugeordnete Ansichten einer Ausführung des Kernstiftes. Die Fig. 7 bis 9 veranschaulichen drei Ansichten des Sperrelementes. Die Fig. 10 zeigt einen Schlüssel abgebrochen in Seitenansicht und die Fig. 11 zeigt einen Schnitt nach den Linien XI-XI in Fig. 10. Fig. 12 veranschaulicht die Variationsthematik des Schlüssels. Die Fig. 13 und 14 zeigen einen Schnitt durch andere Ausführungsbeispiele eines Schlosses mit Schlüssel.

Gemäß Fig.1 ist im Zylindergehäuse 1 der Zylinderkern 2 drehbar angeordnet, wobei diese beiden Teile durch die zylindrische Trennfläche 23 voneinander getrennt sind. Mittig im Zylinderkern 2 ist der Schlüsselkanal 3 angeordnet, in dem der Schlüssel 4 sitzt.

Zu beiden Seiten des Schlüsselkanals 3 erstreckt sich etwa parallel dazu jeweils eine Reihe Kernstiftbohrungen 8, in denen die Kernstifte 5 verschiebbar angeordnet sind. Durch Kernstiftfedern 16 werden die Kernstifte nach oben vorgespannt.

Jeder Kernstift 5 weist an seinem unteren Ende je eine Abtastnocke 9 auf, die sich bis in den Schlüsselkanal 3 erstreckt, nämlich bis zur oder nahe an die Mittellängsebene 13 des Schlüsselkanals.

Der Schlüsselbart weist entlang der Mittellängsebene zwei Steuerkurven auf, die später noch näher erläutert werden. Die linke Steuerkurve steuert alle links angeordneten Kernstifte und die rechte Steuerkurve alle rechts angeordneten Kernstifte. Je nach Ausbildung der beiden Steuerkurven werden die Kernstifte in definierte Steuerhöhen gestellt, wobei in Fig.1 zwei dieser Steuerstellungen dargestellt sind.

Jeder Kernstift weist an seiner vom Schlüsselkanal abgewandten Flanke 10 eine Freigabenut 11 auf, in die ein Abtastzapfen 12 eines Sperrelementes 6 eingreifen kann, wenn der Kernstift durch den richtigen Schlüssel in die Freigabestellung gedrückt ist, wie in Fig. 1 dargestellt.

Die Sperrelemente 6 sind Sperrleisten, die durch die Federn 24 in Richtung zum Zylindergehäuse 1 vorgespannt sind. In der in der Fig. 1 dargestellten Nullstellung, also unverdrehten Stellung, des Zylinderkerns befinden sich die Sperrfortsätze 21 der Sperrelemente 6 in Eingriff mit je einer Rastausnehmung 7 im Zylindergehäuse. Auflaufflächen 25 drücken das Sperrelement 6 nach innen in den Zylinderkern, wenn die Kerstifte 5 die Freigabestellung gemäß Fig. 1 eingenommen haben. Nimmt der Kernstift eine andere Stellung (Sperrstellung) ein, was bei einem falschen Schlüssel oder bei Fehlen des Schlüssels der Fall ist, ist das Einschieben des Sperrlelements 6 unter die Trennfläche 23 des Zylinderkerns verhindert und die Sperrfortsätze 21 bleiben in der Rastausnehmung 7 verrastet, wodurch ein Verdrehen des Zylinderkerns verhindert und das Schloß blockiert ist.

Die Sperrfortsätze 21 der Sperrelemente 6 und die Rastausnehmungen 7 sind versetzt zur Zentralebene 14 des Zylinderkerns 2 angeordnet. Durch diese Asymmetrie um die Zentralebene 14 wird sichergestellt, daß nach einer 180° Drehung des Zylinderkerns, wie dies in Fig. 2 dargestellt ist, die Sperrelemente 6 nicht gleichzeitig in die Rastausnehmungen 7 eintauchen und die Sperrstifte nicht verschoben werden können. Somit kann der Schlüssel nicht irrtümlich herausgezogen werden. Dies ist erst nach einer vollen 360° Drehung möglich, wenn der Zylinderkern wieder die Stellung gemäß Fig. 1 einnimmt.

Die Fig. 3 zeigt abgebrochen den vorderen Teil des Zylinderkerns 2 mit je drei Kernstiftbohrungen 8 zu beiden Seiten des Schlüsselkanals 3. Für die hier verwendeten Kernstifte mit rechteckigem Querschnitt gemäß den Fig. 4 bis 6 sind die Kernstiftbohrungen 8 analog mit rechteckigem Querschnitt ausgebildet. Durch die Schlitze 26 greifen die Abtastnocken 9 in den Schlüsselkanal bis etwa zur Längsmittelebene 13.

Parallel zu den Kernstiftbohrungen sind Federbohrungen 15 vorgesehen, die jeweils eine Kernstiftfeder 16 aufnehmen.

Durch Durchgriffsöffnungen 27 greifen Aufnahmelaschen 17 der Kernstifte 5 in die Federbohrungen 15 (siehe auch Fig. 4 bis 6).

Die Fig. 3 zeigt weiters, daß die beiden Kernstiftbohrungen zu beiden Seiten des Schlüsselkanals 3 versetzt zueinander sind, so daß auch die Kernstifte an einer Seite versetzt zu den Kernstiften der anderen Seite sind. Diese Versetzung gibt zum einen die Möglichkeit der Erhöhung der Variationszahl. Durch einfaches Verdrehen des Kernes um 180° bei der Montage ergibt sich eine Verdoppelung der Variationsmöglichkeiten, wobei idente Bauteile verwendet werden. Zum anderen verkürzt sich die Baulänge des Zylinders um die Strecke a der Versetzung.

Die Fig. 4 bis 6 zeigen in einander zugeordneten Rissen drei Ansichten eines Ausführungsbeispieles für einen Kernstift 5 mit einer Freigabenut 11. Die Freigabenuten können über die Höhe des Kernstifts verschoben angeordnet sein, je nach Anordnung der zugehörigen Steuerhöhe des Schlüssels. Es können auch mehr als zwei Freigabenuten an einem Kernstift vorgesehen werden, wenn in Schließanlagen mehrere Freigabestellungen erforderlich sind. Die dargestellte Variation entspricht der in Fig. 1 links eingezeichneten Stellung. Rechts ist in Fig. 1 eine andere Variationslage mit einer anderen Anordnung der Freigabennuten entlang der Flanke 10 des Kernstiftes 5 eingezeichnet. Die Abtastnocke 9 ist an ihrer Steuerfläche 29 sattelförmig ausgebildet. An der Aufnahmelasche 17 greift von unten die Kernstiftfeder 16 an.

Die Fig. 7 bis 9 zeigen eine Ausführung des Sperrelementes 6 als Sperrleiste für eine Reihe von fünf Kernstiften. Jedem Kernstift ist ein Abtastzapfen 12 zugeordnet, der bei Freigabestellung des Kernstiftes in die Freigabenut 11 eingreifen kann. Die Fig. 9 zeigt die asymmetrische Ausbildung des Sperrelements unter Bildung des Sperrfortsatzes 21 mit einer schrägen Auflauffläche 30. Die Sackbohrungen 31 dienen der Aufnahme von Druckfedern 24, siehe Fig. 1, 2.

Im Rahmen der Erfindung kann die Sperrleiste auch mit einem Überlastschutz ausgestattet sein, wie er in der AT-Anmeldung A 965/96 geoffenbart ist. Dabei umfaßt die Sperrleiste wenigstens einen Steuerschieber und einen Abfrageschieber, die gegen Federkraft zueinander verschiebbar sind. Der Steuerschieber besitzt dabei eine Auflauffläche, die beim Verdrehen des Zylinderkernes auf der Steuerkante der Rastausnehmung aufläuft und die Sperrleiste in den Zylinderkern drückt. In blockierender Stellung des Schieberelementes wird das radiale Eintauchen des Abfrageschiebers verhindert und das weitere Verdrehen des Zylinderkernes blockiert. Somit sind dabei die Funktionen des Abtastens und der Verrastung voneinander getrennt.

Die Fig. 13 zeigt einen Schnitt durch eine andere bevorzugte Ausführung der Erfindung. Die Abtastnocken 9 können wahlweise lang oder kurz ausgebildet sein. In der Zeichnung ist links eine lange Abtastnocke 9 eingezeichnet, die bis an die Mittellängsebene 13 heranreicht und am Schlüsselbart eine erste linke Steuerkurve 32 abtastet. Rechts ist eine kurze Abtastnocke eingezeichnet, die die zweite rechte Steuerkurve 35 abtastet. An jeder Abtaststelle, an der ein Kernstift angeordnet ist, kann die Abtastnocke lang oder kurz sein. Je nachdem wird der Kernstift von den ersten oder zweiten Steuerkurven des Schlüssels gesteuert, was die Variationsmöglichkeiten erheblich erhöht. Zu beachten ist, daß die dargestellten Kernstifte nicht in einer Querschnittsebene liegen, sondern um die Strecke a versetzt zueinander sind, wie z.B. der Fig. 3 entnehmbar ist.

Im übrigen entspricht die Schloßkonstruktion der Ausführung nach den Fig. 1 bis 3.

Die Fig. 10 zeigt die Seitenansicht eines zugehörigen Flachschlüssels gemäß vorliegender Erfindung in der Ausführung nach Fig. 13, der als Wendeschlüssel ausgebildet ist. Steuermäßig wirksam sind nur die unten dargestellten vier Steuerkurven, an denen die Kernstifte angreifen und die den wirksamen Schlüsselbart bilden. Die oben eingezeichneten sichtbaren Steuerkurven werden nur dann wirksam, wenn der Schlüssel um 180° gedreht in das Schloß eingesteckt wird. Unten sichtbar sind die erste rechte Steuerkurve 34 und die zweite rechte Steuerkurve 35. Auf der nicht sichtbaren Flachseite des Schlüssels befinden sich die strichliert eingezeichnete erste linke Steuerkurve 32 und die zweite linke Steuerkurve 33. Entsprechend der Symmetrie eines Wendeschlüssels scheinen die Steuerkurven 32, 33 oben sichtbar auf, wohingegen die Steuerkurven 34, 35 auf der anderen Flachseite liegen. Die sichtbaren Abtaststellen 36 an den Steuerkurven 34, 35 von vier Kernstiften sind mit Pfeilen eingezeichnet. Die auf der anderen Flachseite des Schlüssels liegenden Abtaststellen 37 an den Steuerkurven 32, 33 sind mit Punkten eingezeichnet. Wie in der Fig.10 erkennbar ist, sind die Abtaststellen an den linken und rechten Steuerkurven um die Strecke a versezt. Der mittlere Bereich 38 jeder Flachseite des Schlüssels kann für andere Variationselemente, wie Längsprofilnuten, verwendet werden. Ist kein Wendeschlüssel vorgesehen, kann die obere Schlüsselkante als durchgehender Schlüsselrücken ausgebildet sein und es kann der gesamte Rückenbereich für Variationselemente vorgesehen werden.

Die Fig. 11 zeigt den Schnitt nach den Linien XI-XI in Fig. 10, wobei beide Schnittlinien in eine Ebene projeziert sind. Man sieht den Schnitt durch die beiden linken Steuerkurven 32, 33 und die beiden rechten Steuerkurven 34, 35 mit den Abtaststellen 36, 37 (in die gleiche Ebene projeziert). Die mögliche Anordnung von Längsprofilnuten 39 ist strichliert eingezeichnet.

Fig. 12 zeigt das Schema für die Ausarbeitung der Profilierung der Steuerkurven mit den möglichen Lagen der Steuerflächen (Steuerhöhen), die die Abtaststellen für die Abtastnocken bilden. Die Spalten stehen für die vier Bereiche, in denen die vier Steuerkurven liegen und die mit den Bezugszeichen 32 bis 35 bezeichnet sind. Jede Steuerkurve kann hier sechs Tiefen t1 bis t6 einnehmen, die von den Kernstiften mittels der Abtastnocken abgetastet werden. Die obere Hälfte wird entweder symmetrisch gleich ausgebildet (Wendeschlüssel), oder sie kann schmäler ausgebildet werden (z.B. mit den Spalten der Steuerkurven 32, 34), so daß im Rückenbereich des Normalschlüssels der Schlüssel und der Schlüsselkanal schmäler sind. Der Querschnitt nach Fig. 11 ist ein Ausführungsbeispiel nach dem Schema gemäß Fig. 12.

Der Schnitt nach Fig. 13 veranschaulicht das Abtasten einer ersten linken Steuerkurve 32 an einer Steuerstelle durch einen entsprechend ausgebildeten Kernstift 5, dessen lange Abtastnocke 9 bis nahe an die Mittellängsebene 13 heranreicht. Bei dieser Anordnung wird die zusätzliche Steuertiefe einer zweiten linken Steuerkurve 33 an dieser Abtaststelle nicht abgetastet und ist damit wirkungslos.

Von rechts wird durch eine kurze Abtastnocke 9 die zweite rechte Steuerkurve 35 abgetastet. Durch wahlweise Anordnung von Kernstiften mit langen oder kurzen Abtastnocken kann somit gewählt werden, welche der Steuerkurven an dieser Abtaststelle abgetastet werden.

Die Fig. 14 zeigt die Abtastung einer ersten rechnen Steuerkurve 34, die eine Hinterschneidung zur zweiten rechten Steuerkurve 35 bildet. Die Abtastnocke 9 ist so ausgebildet, daß sie die Hinterschneidung hintergreift.

Wenn zuvor ein Schlüsselmerkmal dadurch beschrieben ist, daß an den Steuerkurven die Abtaststellen zu beiden Seiten der Mittellängsebene zueinander um die Strecke a versetzt sind, kann dies bedeuten, daß die zugehörigen Schlüsselsteuerflächen, die Bestandteil der Schlüsselkurven sind, ebenfalls versetzt zueinander sind.

## Patentansprüche

1. Flachschlüssel (4) für Zylinderschloss, wobei der Flachschlüssel am Schlüsselbart wenigstens zwei Steuerkurven mit Schlüsselsteuerflächen aufweist, die von Kernstiften an Abtaststellen abtastbar sind und die Steuerkurven zu beiden Seiten unmittelbar entlang der Mittellängsebene (13) des Schlüssels angeordnet sind und der Schlüssel gegebenenfalls im Rückenbereich Längsprofilnuten und/oder Rippen aufweist, wobei der Schlüsselbart durch je zwei Steuerkurven entlang der Mittellängsebene des Schlüssels gebildet ist und die erste linke (32) und erste rechte (34) Steuerkurve unmittelbar nebeneinander entlang der Mittellängsebene liegen und die zweite linke (33) und zweite rechte (35) Steuerkurve parallel zur Mittellängsebene angeordnet sind, und wobei der mittlere Bereich (38) jeder Flachseite des Schlüssels frei von den wirksamen Schlüsselbart bildenden Steuerkurven ist, **dadurch gekennzeichnet, dass** die Abtaststellen (36, 37) der Steuerkurven (32, 33, 34, 35) zu beiden Seiten der Mittellängsebene (13) in deren Längserstreckung versetzt zueinander sind.

2. Flachschlüssel nach Anspruch 1, **dadurch gekennzeichnet, dass** er als Wendeschlüssel ausgebildet ist, und die den beiden Schlüsselseiten zugeordneten Abtaststellen (36, 37) an jeder Schlüsselflachseitebezüglich der Längserstreckung der Mittellängsebene versetzt zueinander sind.

3. Zylinderschloss mit Zylindergehäuse (1) und darin verdrehbarem Zylinderkern (2), der einen Schlüsselkanal (3) zur Aufnahme eines Flachschlüssels (4) nach einem der Ansprüche 1 oder 2 aufweist, wobei zu beiden Seiten des Schlüsselkanals vom Schlüssel gesteuerte verschiebbare Kernstifte (5) und je ein deren Verschiebestellung abtastendes Sperrelement (6) vorgesehen sind, und jedem Sperrelement eine Rastausnehmung (7) des Zylindergehäuses zugeordnet ist, wobei die Kernstifte in im wesentlichen parallel zum Schlüsselkanal angeordneten Kernstiftbohrungen (8) verschiebbar sind und an ihrem einen Ende eine in den Schlüsselkanal ragende Abtastnocke (9) aufweist, die Kernstifte federnd vorgespannt sind und sie an ihren vom Schlüsselkanal abgewandten Flanken wenigstens eine Freigabenut für den Eingriff der Abtastzapfen der Sperrelemente aufweisen, und wobei in den Kernstiftbohrungen zu beiden Seiten des Schlüsselkanals je eine Reihe mehrerer Kernstifte vorgesehen ist, deren Abtastnocken (9) entweder bis zur oder nahe an die Mittellängsebene (13) des Schlüsselkanals reichen, die bei Verwendung eines Flachschlüssels Abtaststellen der ersten Steuerkurve (32, 34) abtasten, welche entlang der Mittellängsebene gebildet sind, oder die in einem Abstand von der Mittellängsebene enden und durch Abtaststellen der zweiten Steuerkurve (33, 35) des Schlüssels gesteuert sind, **dadurch gekennzeichnet, dass** die beiden Reihen der Kernstiftbohrungen (8) zu beiden Seiten des Schlüsselkanals in Längsrichtung der Mittellängsebene des Schlüsselkanals zueinander versetzt sind.

4. Zylinderschloss nach Anspruch 3, **dadurch gekennzeichnet, dass** die Versetzung (a) im wesentlichen 25% des Teilungsabstandes zweier benachbarter Kernstiftbohrungen beträgt.

5. Schloss nach Anspruch 3 oder 4, **dadurch gekennzeichnet, dass** die lange Abtastnocke eine Abtastfläche nahe der Mittellängsebene aufweist und zur Freistellung der zweiten Steuerkurve hinterschnitten ist.

6. Zylinderschloss nach einem der Ansprüche 3 bis 5, **dadurch gekennzeichnet, dass** jeder Reihe Kernstifte (5) als Sperrelement (6) eine Sperrleiste zugeordnet ist und das Sperrelement in Richtung zum Zylindergehäuse (1) federnd vorgespannt ist.

7. Zylinderschloss nach einem der Ansprüche 3 bis 6, **dadurch gekennzeichnet, dass** die Sperrfortsätze (21) der Sperrelemente (6) und die Rastausnehmungen (7) versetzt zur Zentralebene (14) des Zylinderkerns (2) angeordnet sind, um nach 180° Drehung des Zylinderkernes ein gleichzeitiges Eintauchen der Sperrelemente (6) in die Rastausnehmungen (7) zu verhindern.

8. Zylinderschloss nach einem der Ansprüche 3 bis 7, **dadurch gekennzeichnet, dass** jeweils parallel zur Kemstiftbohrung eine Federbohrung (15) zur Aufnahme einer Kernstiftfeder (16) angeordnet ist, wobei eine Aufnahmelasche (17) des Kernstiftes in die Federbohrung (15) ragt und die Kernstiftfeder (16) an der Aufnahmelasche (17) angreift.

9. Zylinderschloss nach einem der Ansprüche 3 bis 8, **dadurch gekennzeichnet, dass** der Kernstift (5) einen rechteckigen Querschnitt aufweist.

10. Zylinderschloss nach Anspruch 9, **dadurch gekennzeichnet, dass** mehr als zwei Freigabenuten (11) an einem Kernstift vorgesehen sind.

## Claims

1. Flat key (4) for cylinder lock, wherein the flat key at the key bit has at least two control curves with key control surfaces, which can be sensed by core pins in sensing points and the control curves are arranged on both sides directly along the mid-longitudinal plane (13) of the key and the key if necessary in the back area has longitudinal profile grooves and/or ribs, wherein the key bit is formed in each case by two control curves along the mid-longitudinal plane of the key and the first left (32) and first right (34) control curve lie directly next to each other along the mid-longitudinal plane and the second left (33) and the second right (35) control curve are arranged parallel to the mid-longitudinal plane, and wherein the central area (38) of each flat side of the key is free from control curves forming the effective key bit, **characterized in that** the sensing points (36, 37) of the control curves (32, 33, 34, 35) on both sides of the mid-longitudinal plane (13) are offset to one another in their longitudinal extension.

2. Flat key according to Claim 1, **characterized in that** it is designed as a reversible key, and the sensing points (36, 37) associated to the two key sides on each key flat side are offset to one another relative to the longitudinal extension of the mid-longitudinal plane.

3. Cylinder lock with cylinder housing (1) and cylinder core (2) rotatable therein has a keyway (3) to receive a flat key (4) according to either of Claims 1 and 2, wherein movable core pins (5), controlled by the key, are provided on both sides of the keyway and in each case also a locking element (6) sensing their displacement position and a detent recess (7) of the cylinder housing is associated to each locking element, wherein the core pins can be moved in core pin bores (8) arranged substantially parallel to the keyway and have a sensing cam (9) at one end protruding into the keyway, said core pins being prestressed by a spring and at least one release groove for engaging the sensing spigots of the locking elements being provided on their flanks facing away from the keyway, and wherein a row of several core pins, whose sensing cams (9) reach either up or close to the mid-longitudinal plane (13) of the keyway in each case, is provided in the core pin bores on both sides of the keyway, which when a flat key is used, sense sensing points of the first control curve (32, 34), formed along the mid-longitudinal plane, or which terminate at a distance from the mid-longitudinal plane and are controlled by sensing points of the second control curve (33, 35) of the key, **characterized in that** the two rows of the core pin bores (8) on both sides of the keyway are offset to one another in the longitudinal direction of the mid-longitudinal plane of the keyway.

4. Cylinder lock according to Claim 3, **characterized in that** the offset (a) is essentially 25 % of the distance between two adjacent core pin bores.

5. Lock according to Claim 3 or 4, **characterized in that** the long sensing cam has a sensing surface close to the mid-longitudinal plane and is undercut in order to expose the second control curve.

6. Cylinder lock according to any one of Claims 3 to 5, **characterized in that** a locking strip as locking element (6) is associated to each row of core pins (5) and the locking element is prestressed by a spring towards the cylinder housing (1).

7. Cylinder lock according to any one of Claims 3 to 6, **characterized in that** the locking extensions (21) of the locking elements (6) and the detent recesses (7) are arranged offset to the central plane (14) of the cylinder core (2) in order, after the cylinder core has rotated 180°, to prevent the locking elements (6) from simultaneously plunging into the detent recesses (7).

8. Cylinder lock according to any one of Claims 3 to 7, **characterized in that** a spring bore (15) is arranged in each case parallel to the core pin bore for seating a core pin spring (16), wherein a retainer lug (17) of the core pin protrudes into the spring bore (15) and the core pin spring (16) engages on the retainer lug (17).

9. Cylinder lock according to any one of Claims 3 to 8, **characterized in that** the core pin (5) has a rectangular cross section.

10. Cylinder lock according to Claim 9, **characterized in that** more than two release grooves (11) are provided on a core pin.

## Revendications

1. Clé plate (4) pour serrure cylindrique, la clé plate comportant sur le panneton au moins deux cames avec des surfaces de cames qui peuvent être palpées par des goupilles de rotor en des points de palpage, les cames étant disposées des deux côtés directement le long du plan longitudinal médian (13) de la clé, la clé comportant éventuellement des gorges profilées longitudinales et/ou des nervures dans la zone dorsale, le panneton étant formé à chaque fois par deux cames le long du plan longitudinal médian de la clé, la première came gauche (32) et la première came droite (34) étant directement accolées le long du plan longitudinal médian, et la seconde came gauche (33) et la seconde came droite (35) étant disposées parallèlement au plan longitudinal médian, la zone médiane (38) de chaque face plate de la clé étant dépourvue des cames formant le panneton actif, **caractérisée en ce que** les points de palpage (36, 37) des cames (32, 33, 34, 35) sont décalés mutuellement par rapport à l'extension longitudinale du plan longitudinal médian (13) des deux côtés de celui-ci.

2. Clé plate selon la revendication 1, **caractérisée en ce qu'**elle est conformée en clé réversible et, sur chaque face plate de clé, les points de palpage (36, 37) associés aux deux côtés de la clé sont décalés mutuellement par rapport au plan longitudinal médian.

3. Serrure cylindrique avec un stator (1) et, pouvant tourner à l'intérieur, un rotor (2) qui comporte un chemin de clé (3) pour accueillir une clé plate (4) selon une des revendications 1 ou 2, des deux côtés du chemin de clé étant prévues des goupilles de rotor (5) commandées par la clé et, à chaque fois, un élément de blocage (6) qui palpe la position en translation desdites goupilles de rotor, et à chaque élément de blocage étant associé un évidement de crantage (7) du stator, les goupilles de rotor (8) pouvant coulisser dans des perçages de goupilles de rotor (8) disposés sensiblement parallèlement au chemin de clé, et comportant à l'une de leurs extrémités un ergot palpeur (9) qui pénètre dans le chemin de clé, les goupilles de rotor étant précontraintes élastiquement et comportant, sur leurs flancs orientés à l'opposé du chemin de clé, au moins une gorge de libération où peuvent s'engager les doigts de palpage des éléments de blocage, dans les perçages de goupilles de rotor étant prévue, de chaque côté du chemin de clé, une rangée de plusieurs goupilles de rotor dont les ergots palpeurs (9) s'étendent jusqu' à ou jusqu'à proximité du plan longitudinal médian (13) du chemin de clé et qui, lors de l'utilisation de la clé plate, palpent des points de palpage de la première came (32, 34) ménagés le long du plan longitudinal médian ou se terminent à distance du plan longitudinal médian et sont commandés par des points de palpage de la seconde came (33, 35) de la clé, **caractérisée en ce que** les deux rangées de perçages de goupilles de rotor (8) disposées de part et d'autre du chemin de clé sont décalées mutuellement par rapport à la direction longitudinale du plan longitudinal médian du chemin de clé.

4. Serrure cylindrique selon la revendication 3, **caractérisée en ce que** le décalage (a) correspond sensiblement à 25 % de l'écartement de deux perçages de goupilles de rotor voisins.

5. Serrure selon la revendication 3 ou 4, **caractérisée en ce que** l'ergot palpeur long possède une surface palpeuse proche du plan longitudinal médian et est pourvu d'une contre-dépouille pour libérer la seconde came.

6. Serrure cylindrique selon une des revendications 3 à 5, **caractérisée en ce qu'**une barrette de blocage est associée comme élément de blocage (6) à chaque rangée de goupilles de rotor (5), et l'élément de blocage est précontraint élastiquement en direction du stator (1).

7. Serrure cylindrique selon une des revendications 3 à 6, **caractérisée en ce que** les appendices de blocage (21) des éléments de blocage (6) et les évidements de crantage (7) sont disposés de manière décalée par rapport au plan central (14) du rotor (2) afin d'éviter que les éléments de blocage (6) ne tombent simultanément dans les évidements de crantage (7) au terme d'une rotation de 180° du rotor.

8. Serrure cylindrique selon une des revendications 3 à 7, **caractérisée en ce qu'**un logement de ressort (15) destiné à recevoir un ressort de goupille de rotor (16) est ménagé parallèlement à chaque perçage de goupille de rotor, une languette réceptrice (17) de la goupille de rotor pénétrant dans le logement de ressort (15), et le ressort de goupille de rotor (16) agissant sur la languette réceptrice (17).

9. Serrure cylindrique selon une des revendications 3 à 8, **caractérisée en ce que** la goupille de rotor (5) présente une section transversale rectangulaire.

10. Serrure cylindrique selon la revendication 9, **caractérisée en ce qu'**il est prévu plus de deux gorges de libération (11) dans une goupille de rotor.
